# EUROPÄISCHE PATENTSCHRIFT

(11) **EP 3 415 067 B1**
(45) Veröffentlichungstag und Bekanntmachung des Hinweises auf die Patenterteilung: **08.05.2024**
(21) Anmeldenummer: 18172767.8
(22) Anmeldetag: 16.05.2018
(51) Int. Cl.: A47L 11/16, A47L 11/40

(54) **SEITENBESENANORDNUNG FÜR EINE BODENREINIGUNGSMASCHINE**
SIDE BRUSH ASSEMBLY FOR A FLOOR CLEANING MACHINE
DISPOSITIF FORMANT BALAI LATÉRAL POUR UNE MACHINE DE NETTOYAGE DU SOL

(30) Priorität: 17.05.2017 DE 102017110776
(43) Veröffentlichungstag der Anmeldung: 19.12.2018
(73) Patentinhaber: Hako GmbH, 23843 Bad Oldesloe (DE)
(72) Erfinder: Engler, Moritz, 23552 Lübeck (DE); Heinrich, Katenhusen, 23843 Bad Oldesloe (DE)
(74) Vertreter: Bird & Bird LLP - Hamburg

(56) Entgegenhaltungen:
- EP-A1- 1 714 603
- WO-A1-2013/017167
- WO-A1-2016/197035
- DE-A1-102013 204 407
- US-A- 4 368 554
- US-A- 5 922 968
- US-A1- 2010 319 311

## Beschreibung

Die vorliegende Erfindung betrifft eine Bodenreinigungsmaschine mit einer Seitenbesenanordnung gemäß dem Oberbegriff des Anspruchs 1.

Aus dem Stand der Technik bekannte Bodenreinigungsmaschinen wie Scheuersaugmaschinen weisen zum Eingriff mit einer zu reinigenden Bodenfläche eine Reinigungseinrichtung mit rotierenden Bürsten wie etwa Walzenbürsten auf, wobei die Reinigungseinrichtung zwischen einer Vorderachsanordnung und einer Hinterachsanordnung der Reinigungsmaschine angeordnet ist. Dabei ist es wünschenswert, dass der Abstand der Achsanordnungen möglichst gering ist, damit die Maschine gut manövrierbar ist, sodass aber der Raum zwischen den Achsanordnungen beschränkt ist. Allerdings ist es bei derartigen Maschinen erforderlich, eine Seitenbesenanordnung vorzusehen, die Schmutz aus solchen Bereichen vor die Reinigungseinrichtung kehrt, die nicht unmittelbar von der Reinigungseinrichtung erfasst werden, da dieser Schmutz sonst in den Bereich eines am hinteren Teil der Maschine angebrachten Saugfuß gelangt und diesen verschmutzt. Dabei sollten die Seitenbesen quer zur Fahrrichtung verstellbar sein und insbesondere sollten sie Hindernissen seitlich zur Mitte der Maschine hin ausweichen können.

Zu diesem Zweck ist es aus dem Stand der Technik bekannt, die Seitenbesen an um vertikale Achsen schwenkbaren Armen zu haltern, die wiederum am Maschinenrahmen der Maschine schwenkbar gehaltert sind. Eine solche Anordnung nimmt aufgrund der Länge der Arme allerdings zu viel Platz in Längsrichtung der Maschine in Anspruch, um zwischen den Achsanordnungen einer Bodenreinigungsmaschine angebracht zu werden.

Aus der US 4,368,554, von der die vorliegende Erfindung ausgeht, ist eine Bodenreinigungsmaschine mit einer Seitenbesenanordnung mit einem Rahmenelement bekannt, das am Maschinenrahmen befestigt ist, wobei das Rahmenelement sich entlang einer Schwenkebene erstreckt, die senkrecht zu einer zu reinigenden Bodenfläche ausgerichtet ist. Ferner ist ein Seitenbesen vorgesehen, der zur Rotation um eine Rotationsachse drehend angetrieben ist, wobei die Rotationsachse derart ausgerichtet ist, dass sie sich, wenn die Seitenbesenanordnung an einer Bodenreinigungsmaschine angebracht ist, von der zu reinigenden Bodenfläche nach oben weg erstreckt. Schließlich ist ein Seitenbesenträger vorgesehen, an dem der Seitenbesen drehbar gehaltert ist, wobei der Seitenbesenträger derart an dem Rahmenelement gehaltert ist, dass er eine Bewegung in der Schwenkebene ausführen kann.

Ausgehend von diesem Stand der Technik ist es die Aufgabe der vorliegenden Erfindung, eine Bodenreinigungsmaschine bereitzustellen, deren Seitenbesenträger während seiner Bewegung in der Schwenkebene in einfacher Weise geführt ist.

Diese Aufgabe wird durch eine Bodenreinigungsmaschine gemäß Anspruch 1 gelöst. Die erfindungsgemäße Bodenreinigungsmaschine weist eine Seitenbesenanordnung mit einem Rahmenelement auf, das am Maschinenrahmen der Bodenreinigungsmaschine befestigt ist, wobei das Rahmenelement sich entlang einer Schwenkebene A erstreckt, die senkrecht zu einer zu reinigenden Bodenfläche ausgerichtet werden kann. Insbesondere kann das Rahmenelement derart am Maschinenrahmen einer Bodenreinigungsmaschine angebracht werden, dass sich die Schwenkebene senkrecht zur zu reinigenden Bodenfläche und quer zur Fahrtrichtung der Bodenreinigungsmaschine erstreckt.

Weiter weist die Seitenbesenanordnung einen Seitenbesen auf, der zur Rotation um eine Rotationsachse angetrieben ist, wobei die Rotationsachse derart ausgerichtet ist, dass sie sich, wenn die Seitenbesenanordnung an der Bodenreinigungsmaschine angebracht ist, von der zu reinigenden Bodenfläche nach oben weg erstreckt. Zudem weist die Seitenbesenanordnung einen Seitenbesenträger auf, an dem der Seitenbesen drehbar gehaltert ist. Der Seitenbesenträger ist derart an dem Rahmenelement gehaltert, dass der Seitenbesenträger eine Bewegung in bzw. parallel zu der Schwenkebene ausführen kann.

Im Unterschied zu einer Bodenreinigungsmaschine gemäß dem Stand der Technik, bei der Schwenkarme um vertikale Achsen schwenken, was mit einem Platzbedarf in Längsrichtung der Maschine entsprechend der Länge der Arme verbunden ist, ist dieser Platzbedarf bei der erfindungsgemäßen Seitenbesenanordnung dadurch merklich verringert, indem der Seitenbesenträger eine Bewegung in bzw. parallel zu der Schwenkebene A ausführen kann. So kann auf den vorgenannten Schwenkarm verzichtet werden, und der Abstand zwischen der Vorderradanordnung und der Reinigungseinrichtung der Bodenreinigungsmaschine kann kürzer sein.

In bevorzugter Weise ist die Seitenbesenanordnung an der erfindungsgemäßen Bodenreinigungsmaschine zwischen einer Reinigungseinrichtung und einer Vorderradanordnung angeordnet. Vorteilhaft kann der Seitenbesen umkehrbar mittels des Seitenbesenträgers sowohl in Richtung der zu reinigenden Bodenfläche als auch quer zur Fahrtrichtung der Bodenreinigungsmaschine verlagert werden.

Darüber hinaus können an dem Rahmenelement ein erster und ein zweiter Seitenbesenträger vorgesehen sein, wobei an jedem der Seitenbesenträger ein Seitenbesen drehend angetrieben gehaltert ist und wobei die Seitenbesenträger in der Schwenkebene in entgegengesetzte Richtung voneinander weg und aufeinander zu bewegt werden können, sodass auf beiden Seiten der Bodenreinigungsmaschine Seitenbesen vorgesehen sind, die Schmutz zur Mitte hin in den Bereich der Reinigungseinrichtung fördern.

Bei einer bevorzugten Ausführungsform ist der Seitenbesenträger um eine senkrecht zur Schwenkebene verlaufende Schwenkachse schwenkbar gehaltert. Durch diese Ausgestaltung kann neben der Beweglichkeit parallel zur zu reinigenden Bodenfläche auch noch die hin zu dieser Fläche und davon weg einfach realisiert werden, um einen Verschleiß an dem Seitenbesen auszugleichen.

Erfindungsgemäß weist die Seitenbesenanordnung einen ersten und einen zweiten Verbindungsarm auf, die jeweils ein erstes und ein zweites Ende aufweisen und sich in der Schwenkebene erstrecken, wobei die ersten Enden des ersten und des zweiten Verbindungsarms beabstandet voneinander um erste Schwenkachsen schwenkbar mit dem Rahmenelement verbunden sind, wobei die zweiten Enden des ersten und zweiten Verbindungsarms beabstandet voneinander um zweite Schwenkachsen schwenkbar mit dem Seitenbesenträger verbunden sind und wobei die ersten und die zweiten Schwenkachsen senkrecht zur Schwenkebene verlaufen. Dies bietet den Vorteil, dass der Seitenbesenträger während seiner Bewegung in der Schwenkebene in einfacher Weise geführt ist. Zudem kann der Seitenbesen mittels des Seitenbesenträgers kombiniert sowohl in Richtung der zu reinigenden Bodenfläche als auch quer zur Fahrtrichtung der Bodenreinigungsmaschine verlagert werden.

Weiter bevorzugt haben die ersten Schwenkachsen, um die die ersten Enden des ersten Verbindungsarms und des zweiten Verbindungsarms schwenkbar mit dem Rahmenelement verbunden sind, einen ersten Abstand voneinander, und die zweiten Schwenkachsen, um die die zweiten Enden des ersten Verbindungsarms und des zweiten Verbindungsarms schwenkbar mit dem Seitenbesenträger verbunden sind, haben einen zweiten Abstand voneinander, der gleich dem ersten Abstand ist. Ferner haben die erste und die zweite Schwenkachse, um die der erste Verbindungsarm schwenkbar mit dem Rahmenelement und dem Seitenbesenträger schwenkbar verbunden ist, einen dritten Abstand, und die erste und die zweite Schwenkachse, um die der zweite Verbindungsarm schwenkbar mit dem Rahmenelement und dem Seitenbesenträger schwenkbar verbunden ist, haben einen vierten Abstand, wobei der dritte Abstand gleich dem vierten Abstand ist. Bei dieser Ausführungsform bilden das Rahmenelement, die Verbindungsarme und der Seitenbesenträger eine Parallelogramm-Anordnung, und der Winkel, den der Seitenbesenträger mit der zu reinigenden Bodenfläche einschließt, verändert sich bei einer Bewegung des Seitenbesenträgers in der Schwenkebene nicht. Dies hat den Vorteil, dass die Ausrichtung der Rotationsachse der Seitenbesen relativ zur zu reinigenden Bodenfläche unverändert bleibt.

In einer weiteren bevorzugten Ausführungsform der Seitenbesenanordnung ist ein Zugseil vorgesehen, dessen erstes Ende mit dem Seitenbesenträger gekoppelt ist und dessen zweites Ende mit einem Ausgangselement einer Antriebseinrichtung gekoppelt ist, wobei das Ausgangselement zwischen einer ersten und einer zweiten Endstellung verfahrbar ist. Für die Kopplung mit dem Seitenbesenträger kann das erste Ende des Zugseils mit einem der Verbindungsarme verbunden sein, insbesondere mit dem zweiten Verbindungsarm. Bei dieser Ausführungsform ergibt sich eine einfache Betätigung des Seitenbesenträgers.

In weiter bevorzugter Weise weist die Antriebseinrichtung einen Aushebearm auf, der schwenkbar am Rahmenelement gehaltert ist. Dabei ist das zweite Ende des Zugseils beabstandet von der Schwenkachse, um die der Aushebearm schwenkbar am Rahmenelement angebracht ist, am Aushebearm befestigt, und die Antriebseinrichtung weist einen Antrieb auf, der mit dem Aushebearm gekoppelt und aufgebaut ist, um den Aushebearm zwischen der ersten Endstellung und der zweiten Endstellung am Rahmenelement zu verschwenken. Vorzugsweise weist die Seitenbesenanordnung eine Umlenkrolle zum Führen des Zugseils auf, wobei die Umlenkrolle an dem Rahmenelement drehbar abgestützt ist.

Besonders bevorzugt ist der Antrieb als Linearantrieb mit einem Gehäuse und einem relativ zum Gehäuse entlang einer Bewegungsachse motorisch verfahrbarem Ausgangselement ausgebildet. Der Aushebearm ist beabstandet von der Schwenkachse, um die dieser mit dem Rahmenelement schwenkbar verbunden ist, mit einem aus dem Gehäuse und dem Ausgangselement verbunden, und das Rahmenelement ist mit dem anderen aus dem Gehäuse und dem Ausgangselement verbunden. Bei dieser Ausführungsform ist die Betätigung des Seitenbesenträgers besonders einfach realisiert.

Entsprechend einer bevorzugten Ausführungsform der Seitenbesenanordnung ist die Bewegung des Seitenbesenträgers in der Schwenkebene weg von dem Rahmenelement durch einen Anschlag, nachfolgend auch Anschlageinrichtung genannt, begrenzt, dessen Position verstellbar ist. Diese Weiterbildung hat den Vorteil, dass eine unkontrollierte Bewegung des Seitenbesenträgers, insbesondere eine Vertikalbewegung in Richtung der zu reinigenden Bodenfläche, verhindert wird.

Weiter bevorzugt ist an dem ersten Verbindungsarm eine sich zu dem zweiten Verbindungsarm hin erstreckende Lasche mit einer sich quer zu dem zweiten Verbindungsarm erstreckenden Anlagefläche vorgesehen, und an dem zweiten Verbindungsarm ist ein entlang des zweiten Verbindungsarms verstellbares Anschlagelement vorgesehen, das eine zu der Anlagefläche weisende Anschlagfläche aufweist. Das Anschlagelement kann ein Innengewinde aufweisen. Vorzugsweise weist der zweite Verbindungsarm eine Ausnehmung auf, in der das Anschlagelement geführt ist.

Besonders bevorzugt ist das Anschlagelement unverdrehbar und verschiebbar entlang der Längsachse des zweiten Verbindungsarms an diesem gehaltert, und es ist eine Gewindespindel vorgesehen, die sich entlang der Längsachse des zweiten Verbindungsarms erstreckt und drehbar und unverschiebbar daran gehaltert ist, wobei das Anschlagelement in Gewindeeingriff mit der Gewindespindel ist. An einem Ende der Gewindespindel kann ein Stellelement zum Verdrehen der Gewindespindel angeordnet sein, insbesondere zum Verlagern des Anschlagelements. Diese Ausführungsform hat den Vorteil, dass die Position, bis zu der sich der Seitenbesenträger weg von der Mitte des Rahmenelements nach außen und damit auch hin zu der zu reinigenden Bodenfläche bewegen kann, zuverlässig und einfach eingestellt werden kann.

Bei einer besonders bevorzugten Ausführungsform des Anschlags bzw. der Anschlageinrichtung weist der zweite Verbindungsarm eine Ausnehmung auf, die Gewindespindel ist drehbar durch den zweiten Verbindungsarm abgestützt und durch das Anschlagelement mit Innengewinde geführt. Am ersten Ende der Gewindespindel ist das Stellelement zum Verdrehen der Gewindespindel angeordnet. Das Anschlagelement ist in der Ausnehmung des zweiten Verbindungsarms geführt. Die Lasche des ersten Verbindungsarms erstreckt sich in Richtung des zweiten Verbindungsarms derart, dass sie zwischen das Anschlagelement und einem dem ersten Ende gegenüberliegenden zweiten Ende der Gewindespindel ragt. Eine Feder kann zwischen dem ersten Ende der Gewindespindel und dem Anschlagelement um die Gewindespindel angeordnet sein und kann das Anschlagelement in Richtung des gegenüberliegenden zweiten Endes der Gewindespindel beaufschlagen.

Bei dieser Weiterbildung des Anschlags bzw. der Anschlageinrichtung entfernt sich die Lasche des ersten Verbindungsarms vom zweiten Ende der Gewindespindel und bewegt sich in Richtung des Anschlagelements, wenn die Seitenbesenanordnung umkehrbar in ihren Arbeitszustand überführt wird. Wenn die Lasche schließlich am Anschlagelement anliegt bzw. anschlägt, wird eine weitere Verlagerung des Seitenbesens in Richtung der zu reinigenden Bodenfläche verhindert.

Bei dieser Weiterbildung des Anschlags bzw. der Anschlageinrichtung kann durch umkehrbares Drehen der Gewindespindel bzw. des Stellelements das Anschlagelement innerhalb der Ausnehmung in Richtung des ersten oder zweiten Endes der Gewindespindel verlagert werden.

Bei einer erfindungsgemäßen Bodenreinigungsmaschine eine Vorderradanordnung und eine Hinterradanordnung vorgesehen, eine Reinigungseinrichtung ist zum Eingriff mit einer zu reinigenden Bodenfläche zwischen der Vorderradanordnung und der Hinterradanordnung angeordnet und eine zuvor beschriebene Seitenbesenanordnung ist zwischen der Reinigungseinrichtung und der Vorderradanordnung vorgesehen.

Die vorliegende Erfindung wird nachfolgend anhand einer lediglich ein bevorzugtes Ausführungsbeispiel zeigenden Zeichnung beschrieben, wobei
- Fig. 1: ein Ausführungsbeispiel einer Bodenreinigungsmaschine mit einer erfindungsgemäßen Seitenbesenanordnung mit zwei Seitenbesenträgern zeigt,
- Fig. 2: die Seitenbesenanordnung aus Fig. 1 zeigt, wobei die Seitenbesen mit verschlissenen Borsten auf die zu reinigende Bodenfläche abgesenkt sind,
- Fig. 3: die in Fig. 1 und 2 gezeigte Seitenbesenanordnung zeigt, wobei nicht-verschlissene Seitenbesen von der zu reinigenden Bodenfläche ausgehoben sind,
- Fig. 4: die Seitenbesenanordnung aus Fig. 3 zeigt, wobei die nicht-verschlissenen Seitenbesen auf die zu reinigende Bodenfläche abgesenkt sind,
- Fig. 5: einen Teil der Seitenbesenanordnung aus den Fig. 2 bis 4 zeigt, wobei die Seitenbesen auf die zu reinigende Bodenfläche abgesenkt sind, und
- Fig. 6: einen Teil der Seitenbesenanordnung aus den Fig. 2 bis 4 zeigt, wobei die Seitenbesen von der zu reinigenden Bodenfläche ausgehoben sind,

Fig. 1 zeigt ein Ausführungsbeispiel einer erfindungsgemäßen Bodenreinigungsmaschine 1, die über eine zu reinigende Bodenfläche 2 bewegt werden kann und die mit einem Ausführungsbeispiel einer erfindungsgemäßen Seitenbesenanordnung 3 versehen ist. Deren Seitenbesen 5, 5a erstrecken sich in Fahrtrichtung seitlich über den Maschinenrahmen der Bodenreinigungsmaschine 1 hinaus. Die Seitenbesenanordnung 3 ist zwischen einer Vorderradanordnung 7 und einer Reinigungseinrichtung 9 angeordnet, und die Reinigungseinrichtung 9 ist wiederum in Fahrtrichtung vor der Hinterradanordnung 11 montiert. Ferner weist die Reinigungseinrichtung 9 nicht dargestellte angetriebene Bürstenelemente auf, die mit der zu reinigenden Bodenfläche 2 eingreifen können, und mit der Reinigungseinrichtung 9 kann Reinigungsflüssigkeit auf die Bodenfläche 2 aufgebracht werden, die wiederum durch einen am Heck der Bodenreinigungsmaschine 1 vorgesehenen Saugfuß 12 abgesaugt werden kann.

Die Fig. 2 bis 6 zeigen die Seitenbesenanordnung 3 aus Fig. 1 in einer Ansicht quer zur Fahrtrichtung der Bodenreinigungseinrichtung 1, wobei die Seitenbesenanordnung 3 in diesem Ausführungsbeispiel zwei Seitenbesen, 5, 5a aufweist, die an zwei Seitenbesenträgern 13, 13a angebracht und durch nicht näher beschriebene Drehantriebe drehend angetrieben sind. Außerdem ist eine gemeinsame Antriebseinrichtung 15 zum Bewegen der Seitenbesenträger vorgesehen. In Fig. 2 sind die Seitenbesen 5, 5a, die hier bereits verschlissene Borsten haben, in einer Position dargestellt, in der sie auf die zu reinigende Bodenfläche 2 abgesenkt sind.

Die Seitenbesenanordnung 3 weist ein Rahmenelement 19 auf, das am Maschinenrahmen einer Bodenreinigungsmaschine 1 angebracht ist, wobei das Rahmenelement 19 sich entlang einer Schwenkebene A (gleich der Blattebene der Fig. 2) erstreckt, die hier senkrecht zu der zu reinigenden Bodenfläche 2 ausgerichtet ist. Weiter weist die Seitenbesenanordnung 3 zwei Seitenbesen 5, 5a auf, die zur Rotation um je eine Rotationsachse C mittels nicht näher beschriebener als Elektromotore ausgebildeter Drehantriebe drehend angetrieben sind, wobei die Rotationsachsen C derart ausgerichtet ist, dass sie sich, wenn die Seitenbesenanordnung 3 an einer Bodenreinigungsmaschine 1 angebracht ist, von der zu reinigenden Bodenfläche 2 nach oben weg erstrecken. Die Drehantriebe können aber auch als Hydraulikantriebe ausgebildet sein.

Zudem weist die Seitenbesenanordnung 3 einen ersten Seitenbesenträger 13 und einen zweiten Seitenbesenträger 13a auf, an denen je einer der Seitenbesen 5, 5a drehbar gehaltert ist. Die Seitenbesenträger 13, 13a sind derart an dem Rahmenelement 19 gehaltert, dass sie jeweils eine Bewegung in der Schwenkebene A ausführen können.

Zur Halterung des ersten Seitenbesenträgers 13 sind ein erster Verbindungsarm 21 und ein zweiter Verbindungsarm 23 vorgesehen, die sich in der Schwenkebene A erstrecken. Die Verbindungsarme 21, 23 weisen je ein erstes Ende auf, die um voneinander beabstandete erste Schwenkachsen 25, 27 schwenkbar mit dem Rahmenelement 19 verbunden sind. Zweite Enden der Verbindungsarme 21, 23 sind um voneinander beabstandete zweite Schwenkachsen 29, 31 schwenkbar mit dem ersten Seitenbesenträger 13 verbunden.

Die ersten und die zweiten Schwenkachsen 25, 27; 29, 31 verlaufen senkrecht zur Schwenkebene A. Der Abstand zwischen den ersten Schwenkachsen 25, 27 ist gleich dem Abstand zwischen den zweiten Schwenkachsen 29, 31. Außerdem ist der Abstand zwischen den Schwenkachsen25, 29, um die der erste Verbindungsarm 21 schwenkbar mit dem Rahmenelement 19 und dem ersten Seitenbesenträger 13 verbunden ist, gleich dem Abstand zwischen den Schwenkachsen 27, 31, um die der zweite Verbindungsarm 23 schwenkbar mit dem Rahmenelement 19 und dem ersten Seitenbesenträger 13 verbunden ist.

Damit bilden das Rahmenelement 19, der erste Verbindungsarm 21, der zweite Verbindungsarm 23 und der erste Seitenbesensträger 13 eine Parallelogramm-Anordnung. Dies hat den Vorteil, dass der erste Seitenbesenträger 13 während seiner Bewegung in der Schwenkebene A bzw. parallel dazu so geführt ist, dass sowohl in Richtung der zu reinigenden Bodenfläche 2 als auch quer zur Fahrtrichtung der Bodenreinigungsmaschine 1 verlagert wird und dabei sein Orientierung im Raum beibehält. Insbesondere ändert sich die Neigung der Rotationsachse C beim Verlagern des ersten Seitenbesenträgers 13 nicht.

Wie insbesondere aus Fig. 5 hervorgeht, ist auch der zweite Seitenbesenträger 13a über einen ersten Verbindungsarm 21a und einen zweiten Verbindungsarm 23a mit dem Rahmenelement 19 schwenkbar verbunden, wobei die ersten Schwenkachsen 25a, 27a, um die der erste und der zweite Verbindungsarm 21a, 23a mit dem Rahmenelement 19 schwenkbar verbunden sind, den gleichen ersten Abstand voneinander haben wie die zweiten Schwenkachsen 29a, 31a, um die der erste und der zweite Verbindungsarm 21a, 23a mit dem zweiten Seitenbesenträger 13a verbunden sind. Außerdem haben die erste Schwenkachse 25a und die zweite Schwenkachse 29a, um die der erste Verbindungsarm 21a schwenkbar mit dem Rahmenelement 19 und dem zweiten Seitenbesenträger 13a verbunden ist, den gleichen zweiten Abstand wie die erste und die zweite Schwenkachse 27a, 31a, um die der zweite Verbindungsarm 23a schwenkbar mit dem Rahmenelement 19 und dem zweiten Seitenbesenträger 13a verbunden sind. Diese ersten und zweiten Abstände bei der Halterung des zweiten Seitenbesenträgers 13a sind gleich den schon genannten ersten und zweiten Abständen in der Halterung des ersten Seitenbesenträgers 13.

Damit ist die Halterung des zweiten Seitenbesenträgers 13a ganz analog der des ersten Seitenbesenträgers 13 als Parallelogramm-Anordnung aufgebaut, wobei in diesem Ausführungsbeispiel die relevanten Abmessungen bei der Halterung des ersten und des zweiten Seitenbesenträgers 13, 13a die gleichen sind.

Die Antriebseinrichtung 15 weist ein erstes Zugseil 33 und ein zweites Zugseil 33a auf. Das erste Ende des ersten Zugseils 33 ist mit dem zweiten Verbindungsarm 23 für den ersten Seitenbesenträger 13 verbunden, d.h. mit dem ersten Seitenbesenträger 13 gekoppelt, und das zweite Ende des ersten Zugseils 33 ist mit einem Ausgangselement 35 der Antriebseinrichtung 15 gekoppelt. Eine Umlenkrolle 37 ist vom Rahmenelement 19 drehbar abgestützt und das erste Zugseil 33 ist mittels der Umlenkrolle 37 geführt. Die Antriebseinrichtung 15 weist einen Aushebearm 39 auf, der schwenkbar am Rahmenelement 19 gehaltert ist. Das zweite Ende des ersten Zugseils 33 ist von der Schwenkachse, um die der Aushebearm 39 schwenkbar am Rahmenelement 19 angebracht ist, beabstandet am Aushebearm 39 befestigt.

Außerdem ist ein zweites Zugseil 33a vorgesehen, dessen erstes Ende mit dem zweiten Verbindungsarm 23a verbunden ist, mit dem der zweite Seitenbesenträger 13a gehaltert ist, sodass das erste Ende des zweiten Zugseils 33a mit dem zweiten Seitenbesenträger 13a gekoppelt ist. Das zweite Ende des zweiten Zugseils 33a ist an dem Aushebearm 39 beabstandet von der Schwenkachse, um die dieser am Rahmenelement 19 schwenkbar gehaltert ist, und auf der Seite dieser Schwenkachse befestigt, die der Seite gegenüber liegt, an der das zweite Ende des ersten Zugseils 33 befestigt ist.

Die Antriebseinrichtung 15 weist weiterhin einen Antrieb in Form eines Linearantriebs 41 auf, der mit dem Aushebearm 39 gekoppelt und aufgebaut ist, um den Aushebearm 39 zwischen einer ersten Endstellung und einer zweiten Endstellung gegenüber dem Rahmenelement 19 zu verschwenken. Der Linearantrieb 41 weist ein Gehäuse 42 und ein relativ zum Gehäuse 42 entlang einer Bewegungsachse motorisch verfahrbares Ausgangselement 35 auf, und der Aushebearm 39 ist von der Schwenkachse, um die dieser mit dem Rahmenelement 19 schwenkbar verbunden ist, beabstandet mit dem Ausgangselement 35 verbunden, während das Gehäuse 42 am Rahmenelement 19 angelenkt ist.

Durch Verschwenken des Aushebearms 39 zwischen der ersten Endstellung, wie sie in Fig. 3 gezeigt ist, und der zweiten Endstellung, die in Fig. 4 gezeigt ist, kann der Linearantrieb 41 die Seitenbesenanordnung 3 umkehrbar aus einem Ruhezustand, in der die Seitenbesen 5, 5a eingezogen bzw. von der zu reinigenden Bodenfläche 2 abgehoben sind, in einen Arbeitszustand überführen, in dem die Seitenbesen 5, 5a auf der zu reinigenden Bodenfläche 2 aufliegen. Dabei erfolgt die Bewegung der Seitenbesenträger 13, 13a ausschließlich in der Schwenkebene A, und der Winkel, den die Seitenbesenträger 13, 13a mit der zu reinigenden Bodenfläche 2 einschließen, bleibt bei der Bewegung gleich, sodass auch die Orientierung der Rotationsachsen C der Seitenbesen 5, 5a unverändert bleibt.

Die Bewegung des ersten und zweiten Seitenbesenträgers 13, 13a in der Schwenkebene A weg von dem Rahmenelement 19 ist durch Anschlageinrichtungen begrenzt, deren Position verstellbar ist. Einzelheiten zum Anschlag bzw. zur Anschlageinrichtung werden im Folgenden anhand der Figuren 5 und 6 erläutert.

In Fig. 5 ist der dort nicht dargestellte zweite Seitenbesen 5a hin zu der zu reinigenden Bodenfläche 2 abgesenkt, und der Aushebearm 39 ist entsprechend in der zweiten Endstellung, die auch in Fig. 4 gezeigt ist.

Die verstellbare Anschlageinrichtung dient zum Begrenzen der Bewegung des Seitenbesenträgers 13a in der Schwenkebene A weg von dem Rahmenelement 19. An dem ersten Verbindungsarm 21a für den zweiten Seitenbesenträger 13a ist eine sich zu dem zweiten Verbindungsarm 23a hin erstreckende Lasche 43a mit einer sich quer zu dem zweiten Verbindungsarm 23a erstreckenden Anlagefläche angeordnet. An dem zweiten Verbindungsarm 23a ist ein entlang des zweiten Verbindungsarms 23a verstellbares Anschlagelement 45a vorgesehen, das eine zu der Anlagefläche weisende Anschlagfläche aufweist. Das Anschlagelement 45a ist unverdrehbar und verschiebbar entlang der Längsachse des zweiten Verbindungsarms 23a an diesem gehaltert. Eine Gewindespindel 47a erstreckt sich entlang der Längsachse des zweiten Verbindungsarms 23a, ist drehbar und unverschiebbar an dem zweiten Verbindungsarm 23a gehaltert und greift in ein Innengewinde im Anschlagelement 45a ein.

Der zweite Verbindungsarm 23a weist in dem hier beschriebenen Ausführungsbeispiel eine Ausnehmung 49a auf, und das Anschlagelement 45a ist in der Ausnehmung des zweiten Verbindungsarms 23a geführt. An einem ersten Ende der Gewindespindel 47a ist ein Stellelement 51a zum Verdrehen der Gewindespindel 47a angebracht. Die Lasche 43a am ersten Verbindungsarm 21a erstreckt sich in Richtung des zweiten Verbindungsarms 23a derart, dass sie zwischen das Anschlagelement 45a und einem dem ersten Ende gegenüberliegenden zweiten Ende 53a der Gewindespindel ragt. Eine Feder 55 ist zwischen dem ersten Ende der Gewindespindel 47a und dem Anschlagelement 45a um die Gewindespindel 47a angeordnet und kann das Anschlagelement 45a in Richtung des zweiten Endes der Gewindespindel 47a vorspannen.

Durch Drehen der Gewindespindel 47a bzw. des Stellelements 51a kann das Anschlagelement 45a innerhalb der Ausnehmung 49a in Richtung des ersten oder zweiten Endes der Gewindespindel 47a verlagert werden.

Wenn der Aushebearm 39 durch den Linearantrieb 41 aus der ersten Endstellung in die zweite Endstellung verlagert wird, schwenken die Verbindungsarme 21a, 23a aus der in Fig. 6 gezeigten Stellung hin zu der in Fig. 5 gezeigten Stellung, und die Lasche 43a bewegt sich hin zu dem Anschlagelement 45a und kommt schließlich mit diesem zur Anlage, was die Stellung festlegt, bis zu der sich der zweite Seitenbesenträger 13a hin zu der zu reinigenden Bodenfläche 2 und weg von der Mitte des Rahmenelements 19 bewegen kann. Diese Stellung wird durch Einstellen der Position des Anschlagelements 45a entlang des zweiten Verbindungsarms 23a durch Verdrehen des Stellelements 51a vorgegeben. Wenn der Aushebearm 39 die zweite Endstellung erreicht hat, hängt das zweite Zugseil 33a durch, da die Lasche 43a schon vor Erreichen der zweiten Endstellung zur Anlage mit dem Anschlagelement 45a gekommen ist. Wenn bei abgesenktem zweiten Seitenbesenträger 13a der Seitenbesen 5a während der Fahrt der Bodenreinigungsmaschine 1 auf ein Hindernis trifft, kann der zweite Seitenbesenträger 13a ungehindert nach innen hin zu der in den Fig. 3 und 6 gezeigten Stellung schwenken und so dem Hindernis ausweichen. Wenn die Maschine 1 an dem Hindernis vorbeigefahren ist, schwenkt der zweiten Seitenbesenträger 13a aufgrund der Schwerkraft zurück in die in den Fig. 4 und 5 gezeigte Stellung.

Wenn der Aushebearm 39 zurück in die erste Endstellung (Fig. 3) verschwenkt wird, werden die zweiten Verbindungsarme 23, 23a durch die Zugseile 33, 33a hin zu dem Rahmenelement 19 gezogen und die Seitenbesenträger 13, 13a und damit auch die Seitenbesen 5, 5a weg von der zu reinigenden Bodenfläche 2 bewegt.

Zuvor wurde die Anschlaganordnung für den zweiten Seitenbesenträger 13a erläutert. Die Anschlaganordnung für den ersten Seitenbesenträger 13 ist allerdings vollkommen identisch aufgebaut.

Schließlich ist durch Vergleich der Fig. 2 und 4 zu erkennen, dass die Seitenbesen 5, 5a in Fig. 2 stärker abgenutzt sind als die in Fig. 4, die Seitenbesen 5, 5a aber in beiden Fällen auf der zu reinigenden Bodenfläche 2 aufliegen. Letzteres wird durch eine geeignete Einstellung der Position der Anschlagelemente 45a der Anschlageinrichtungen erreicht. In beiden Fällen ist aber die Orientierung der Rotationsachse C der Seitenbesen 5, 5a gleich, sodass auch der Kehrspiegel, also der Bereich, mit dem die Seitenbesen 5, 5a auf der Bodenfläche 2 aufliegen, im Wesentlichen die gleiche Form und Orientierung hat.

Wie sich aus dem Vorstehenden ergibt, wird durch die erfindungsgemäße Seitenbesenanordnung ermöglicht, diese in raumsparender Weise im Bereich zwischen der Vorderradanordnung und der Reinigungseinrichtung einer Bodenreinigungsmaschine anzubringen, wobei die Seitenbesen sich dennoch nach außen bewegen und Hindernissen einfach ausweichen können. Allerdings ist die Verwendung der erfindungsgemäßen Seitenbesenanordnung nicht auf eine Anordnung zwischen den Achsen und unmittelbar vor der Reinigungseinrichtung einer Bodenreinigungsmaschine beschränkt. Vielmehr ist es auch denkbar, dass die erfindungsgemäße Seitenbesenanordnung an der Front einer Bodenreinigungsmaschine, beispielsweise zusammen mit einem Kehrvorsatz, angebracht wird.

## Patentansprüche

1. Bodenreinigungsmaschine (1) umfassend eine Seitenbesenanordnung
mit einem Rahmenelement (19), das am Maschinenrahmen der Bodenreinigungsmaschine (1) befestigt ist, wobei das Rahmenelement (19) sich entlang einer Schwenkebene (A) erstreckt, die sich senkrecht zu einer zu reinigenden Bodenfläche (2) und quer zur Fahrtrichtung der Bodenreinigungsmaschine (1) erstreckt,
mit einem Seitenbesen (5), der zur Rotation um eine Rotationsachse (C) drehend angetrieben ist, wobei die Rotationsachse (C) derart ausgerichtet ist, dass sie sich, wenn die Seitenbesenanordnung (3) an einer Bodenreinigungsmaschine (1) angebracht ist, von der zu reinigenden Bodenfläche (2) nach oben weg erstreckt,
mit einem Seitenbesenträger (13, 13a), an dem der Seitenbesen (5, 5a) drehbar gehaltert ist, wobei der Seitenbesenträger (13, 13a) derart an dem Rahmenelement (19) gehaltert ist, dass er eine Bewegung in der Schwenkebene (A) ausführen kann, **dadurch gekennzeichnet, dass** ein erster und ein zweiter Verbindungsarm (21, 21a; 23, 23a) vorgesehen sind, die ein erstes und ein zweites Ende aufweisen und sich in der Schwenkebene (A) erstrecken,
wobei die ersten Enden des ersten und des zweiten Verbindungsarms (21, 21a; 23, 23a) beabstandet voneinander um erste Schwenkachsen (25, 25a; 27, 27a) schwenkbar mit dem Rahmenelement (19) verbunden sind,
wobei die zweiten Enden des ersten und zweiten Verbindungsarms (21, 21a; 23, 23a) beabstandet voneinander um zweite Schwenkachsen (29, 29a; 31, 31a) schwenkbar mit dem Seitenbesenträger (13, 13a) verbunden sind und
wobei die ersten und die zweiten Schwenkachsen (25, 25a; 27, 27a; 29, 29a; 31, 31a) senkrecht zur Schwenkebene (A) verlaufen.

2. Bodenreinigungsmaschine (1) nach Anspruch 1,
wobei die ersten Schwenkachsen (25, 25a; 27, 27a), um die die ersten Enden des ersten Verbindungsarms (21, 21a) und des zweiten Verbindungsarms (23, 23a) schwenkbar mit dem Rahmenelement (19) verbunden sind, einen ersten Abstand voneinander haben,
wobei die zweiten Schwenkachsen (29, 29a; 31, 31a), um die die zweiten Enden des ersten Verbindungsarms (21, 21a) und des zweiten Verbindungsarms (23, 23a) schwenkbar mit dem Seitenbesenträger (13, 13a)verbunden sind, einen zweiten Abstand voneinander haben, der gleich dem ersten Abstand ist,
wobei die erste und die zweite Schwenkachse (25, 25a; 29, 29a), um die der erste Verbindungsarm (21, 21a) schwenkbar mit dem Rahmenelement (19) und dem Seitenbesenträger (13, 13a) schwenkbar verbunden ist, einen dritten Abstand haben und
wobei die erste und die zweite Schwenkachse (27, 27a; 31, 31a), um die der zweite Verbindungsarm (23, 23a) schwenkbar mit dem Rahmenelement (19) und dem Seitenbesenträger (13, 13a) schwenkbar verbunden ist, einen vierten Abstand haben, der gleich dem dritten Abstand ist.

3. Bodenreinigungsmaschine (1) nach einem der vorhergehenden Ansprüche, wobei ein Zugseil (33, 33a) vorgesehen ist, dessen erstes Ende mit dem Seitenbesenträger (13, 13a) gekoppelt ist und dessen zweites Ende mit einem Ausgangselement (35) einer Antriebseinrichtung (15) gekoppelt ist, wobei das Ausgangselement (35) zwischen einer ersten und einer zweiten Endstellung verfahrbar ist.

4. Bodenreinigungsmaschine (1)nach Anspruch 3, wobei die Antriebseinrichtung einen Aushebearm (39) aufweist, der schwenkbar am Rahmenelement (19) gehaltert ist,
wobei das zweite Ende des Zugseils (33, 33a) beabstandet von der Schwenkachse, um die der Aushebearm (39) schwenkbar am Rahmenelement (19) angebracht ist, am Aushebearm (39) befestigt ist und
wobei die Antriebseinrichtung einen Antrieb (41) aufweist, der mit dem Aushebearm (39) gekoppelt und aufgebaut ist, um den Aushebearm (39) zwischen der ersten Endstellung und der zweiten Endstellung am Rahmenelement (19) zu verschwenken.

5. Bodenreinigungsmaschine (1) nach Anspruch 4, wobei der Antrieb als Linearantrieb (41) mit einem Gehäuse (42) und einem relativ zum Gehäuse (42) entlang einer Bewegungsachse motorisch verfahrbarem Ausgangselement (35) ausgebildet ist,
wobei der Aushebearm (39) beabstandet von der Schwenkachse, um die dieser mit dem Rahmenelement (19) schwenkbar verbunden ist, mit einem aus dem Gehäuse (42) und dem Ausgangselement (35) verbunden ist und
wobei das Rahmenelement (19) mit dem anderen aus dem Gehäuse (42) und dem Ausgangselement (35) verbunden ist.

6. Bodenreinigungsmaschine (1) nach einem der Ansprüche 1 bis 5, wobei die Bewegung des Seitenbesenträgers (13, 13a) in der Schwenkebene (A) weg von dem Rahmenelement (19) durch einen Anschlag begrenzt ist, dessen Position verstellbar ist.

7. Bodenreinigungsmaschine (1) nach Anspruch 6, wobei an dem ersten Verbindungsarm (21, 21a) eine sich zu dem zweiten Verbindungsarm hin erstreckende Lasche (43a) mit einer sich quer zu dem zweiten Verbindungsarm (23, 23a) erstreckenden Anlagefläche vorgesehen ist,
wobei an dem zweiten Verbindungsarm (23, 23a) ein entlang des zweiten Verbindungsarms (23, 23a) verstellbares Anschlagelement (45a) vorgesehen ist, das eine zu der Anlagefläche weisende Anschlagfläche aufweist.

8. Bodenreinigungsmaschine (1) nach Anspruch 7, wobei das Anschlagelement (45a) unverdrehbar und verschiebbar entlang der Längsachse des zweiten Verbindungsarms (23, 23a) an diesem gehaltert ist,
wobei eine Gewindespindel (47a) vorgesehen ist, die sich entlang der Längsachse des zweiten Verbindungsarms (23, 23a) erstreckt und drehbar und unverschiebbar daran gehaltert ist, und
wobei das Anschlagelement (45a) in Gewindeeingriff mit der Gewindespindel (47a) ist.

9. Bodenreinigungsmaschine (1) nach einem der Ansprüche 1 bis 8, wobei eine Vorderradanordnung (7) und eine Hinterradanordnung (11) vorgesehen sind,
wobei eine Reinigungseinrichtung (9) zum Eingriff mit einer zu reinigenden Bodenfläche (2) zwischen der Vorderradanordnung (7) und der Hinterradanordnung (11) angeordnet ist und
wobei die Seitenbesenanordnung (3) zwischen der Reinigungseinrichtung (11) und der Vorderradanordnung (7) vorgesehen ist.

## Claims

1. A floor cleaning machine (1) comprising a side brush arrangement
having a frame element (19) which is attached to the machine frame of the floor cleaning machine (1), wherein the frame element (19) extends along a pivot plane (A) which extends perpendicular to a floor surface (2) to be cleaned and transversely to the direction of travel of the floor cleaning machine (1),
having a side brush (5) which is rotationally driven to rotate about a rotation axis (C), wherein the rotation axis (C) is aligned in such a way that, when the side brush arrangement (3) is attached to a floor cleaning machine (1), it extends upwards away from the floor surface (2) to be cleaned,
having a side brush carrier (13, 13a) on which the side brush (5, 5a) is rotatably mounted, wherein the side brush carrier (13, 13a) is held on the frame element (19) in such a way that it can perform a movement in the pivot plane (A),
**characterized in that** a first and a second connecting arm (21, 21a; 23, 23 a) are provided, which have a first and a second end and extend in the pivot plane (A),
wherein the first ends of the first and second connecting arms (21, 21a; 23, 23a) are pivotably connected to the frame element (19) at a distance from one another about first pivot axes (25, 25a; 27, 27a),
wherein the second ends of the first and second connecting arms (21, 21a; 23, 23a) are pivotably connected to the side brush carrier (13, 13a) at a distance from one another about second pivot axes (29, 29a; 31, 31a), and
wherein the first and second pivot axes (25, 25a; 27, 27a; 29, 29a; 31, 31a) run perpendicular to the pivot plane (A).

2. The floor cleaning machine (1) according to claim 1, wherein the first pivot axes (25, 25a; 27, 27a), about which the first ends of the first connecting arm (21, 21a) and the second connecting arm (23, 23a) are pivotably connected to the frame element (19), have a first distance from one another,
wherein the second pivot axes (29, 29a; 31, 31a), about which the second ends of the first connecting arm (21, 21a) and the second connecting arm (23, 23a) are pivotably connected to the side brush carrier (13, 13a), have a second distance from one another which is equal to the first distance,
wherein the first and second pivot axes (25, 25a; 29, 29a), about which the first connecting arm (21, 21a) is pivotably connected to the frame element (19) and the side brush carrier (13, 13a), have a third distance, and
wherein the first and second pivot axes (27, 27a; 31, 31a), about which the second connecting arm (23, 23a) is pivotably connected to the frame element (19) and the side brush carrier (13, 13a), have a fourth distance which is equal to the third distance.

3. The floor cleaning machine (1) according to any one of the preceding claims, wherein a traction cable (33, 33a) is provided, the first end of which is coupled to the side brush carrier (13, 13a) and the second end of which is coupled to an output element (35) of a drive device (15), wherein the output element (35) can be moved between a first and a second end position.

4. The floor cleaning machine (1) according to claim 3, wherein the drive device has a lifting arm (39) which is pivotably mounted on the frame element (19),
wherein the second end of the traction cable (33, 33a) is attached to the lifting arm (39) at a distance from the pivot axis about which the lifting arm (39) is pivotably attached to the frame element (19), and
wherein the drive device has a drive (41) which is coupled to the lifting arm (39) and is designed to pivot the lifting arm (39) between the first end position and the second end position on the frame element (19).

5. The floor cleaning machine (1) according to claim 4, wherein the drive is designed as a linear drive (41), with a housing (42) and an output element (35) which can be moved by a motor relative to the housing (42) along an axis of motion,
wherein the lifting arm (39) is connected to one of the housing (42) and the output element (35) at a distance from the pivot axis about which it is pivotably connected to the frame element (19), and
wherein the frame element (19) is connected to the other of the housing (42) and the output element (35).

6. The floor cleaning machine (1) according to any one of claims 1 to 5, wherein the movement of the side brush carrier (13, 13a) in the pivot plane (A) away from the frame element (19) is limited by a stop, the position of which is adjustable.

7. The floor cleaning machine (1) according to claim 6, wherein a tab (43a) is provided on the first connecting arm (21, 21a) which extends towards the second connecting arm with a contact surface extending transversely to the second connecting arm (23, 23a),
wherein a stop element (45a) is provided on the second connecting arm (23, 23a) which is adjustable along the second connecting arm (23, 23a) and has a stop surface facing the contact surface.

8. The floor cleaning machine (1) according to claim 7, wherein the stop element (45a) is held on the second connecting arm (23, 23a) in a non-rotatable and displaceable manner along the longitudinal axis,
wherein a threaded spindle (47a) is provided which extends along the longitudinal axis of the second connecting arm (23, 23a) and is rotatably and immovably mounted thereon, and wherein the stop element (45a) is in threaded engagement with the threaded spindle (47a).

9. The floor cleaning machine (1) according to any one of claims 1 to 8, wherein a front wheel arrangement (7) and a rear wheel arrangement (11) are provided,
wherein a cleaning device (9) for engaging with a floor surface (2) to be cleaned is arranged between the front wheel assembly (7) and the rear wheel assembly (11), and
wherein the side brush assembly (3) is provided between the cleaning device (11) and the front wheel assembly (7).

## Revendications

1. Machine de nettoyage de sols (1) comprenant un agencement de balais latéraux
comportant un élément de cadre (19) qui est fixé au châssis de machine de la machine de nettoyage de sols (1), l'élément de cadre (19) s'étendant le long d'un plan de pivotement (A) qui s'étend perpendiculairement à une surface de sol (2) à nettoyer et transversalement à la direction de déplacement de la machine de nettoyage de sols (1),
comportant un balai latéral (5) qui est entraîné en rotation autour d'un axe de rotation (C), l'axe de rotation (C) étant orienté de telle sorte que, lorsque l'agencement de balais latéraux (3) est monté sur une machine de nettoyage de sols (1), il s'étend vers le haut en s'éloignant de la surface de sol (2) à nettoyer,
comportant un porte-balai latéral (13, 13a), sur lequel le balai latéral (5, 5a) est monté rotatif, le porte-balai latéral (13, 13a) étant maintenu sur l'élément de cadre (19) de telle sorte qu'il permet d'effectuer un mouvement dans le plan de pivotement (A),
**caractérisée en ce que** sont prévus un premier et un second bras de liaison (21, 21a ; 23, 23a), qui présentent une première et une seconde extrémité et s'étendent dans le plan de pivotement (A),
les premières extrémités des premier et second bras de liaison (21, 21a ; 23, 23a) étant reliées de manière pivotante à l'élément de cadre (19) à distance l'une de l'autre autour de premiers axes de pivotement (25, 25a ; 27, 27a),
les secondes extrémités des premier et second bras de liaison (21, 21a ; 23, 23a) étant reliées de manière pivotante au porte-balai latéral (13, 13a) à distance l'une de l'autre autour de seconds axes de pivotement (29, 29a ; 31, 31a) et
les premier et second axes de pivotement (25, 25a; 27, 27a ; 29, 29a; 31, 31a) s'étendant perpendiculairement au plan de pivotement (A).

2. Machine de nettoyage de sols (1) selon la revendication 1, dans laquelle les premiers axes de pivotement (25, 25a ; 27, 27a), autour desquels les premières extrémités du premier bras de liaison (21, 21a) et du second bras de liaison (23, 23a) sont reliées de manière pivotante avec l'élément de cadre (19), présentent une première distance l'un par rapport à l'autre,
dans laquelle les seconds axes de pivotement (29, 29a ; 31, 31a), autour desquels les secondes extrémités du premier bras de liaison (21, 21a) et du second bras de liaison (23, 23a) sont reliées de manière pivotante au porte-balai latéral (13, 13a), présentent une deuxième distance l'un par rapport à l'autre, qui est égale à la première distance,
dans laquelle les premiers et seconds axes de pivotement (25, 25a ; 29, 29a), autour desquels le premier bras de liaison (21, 21a) est relié de manière pivotante à l'élément de cadre (19) et au porte-balai latéral (13, 13a), présentent une troisième distance et
dans laquelle les premiers et seconds axes de pivotement (27, 27a ; 31, 31a), autour desquels le second bras de liaison (23, 23a) est relié de manière pivotante à l'élément de cadre (19) et au porte-balai latéral (13, 13a), présentent une quatrième distance, qui est égale à la troisième distance.

3. Machine de nettoyage de sols (1) selon l'une des revendications précédentes, dans laquelle est prévue un câble de traction (33, 33a), dont la première extrémité est couplée au porte-balai latéral (13, 13a) et dont la seconde extrémité est couplée à un élément de sortie (35) d'un dispositif d'entraînement (15), l'élément de sortie (35) pouvant être déplacé entre une première et une seconde position finale.

4. Machine de nettoyage de sols (1) selon la revendication 3, dans laquelle le dispositif d'entraînement présente un bras de levage (39) qui est maintenu pivotant sur l'élément de cadre (19),
dans laquelle la seconde extrémité du câble de traction (33, 33a) est fixée au bras de levage (39) à une distance de l'axe de pivotement autour duquel le bras de levage (39) est monté de manière pivotante sur l'élément de cadre (19) et
dans laquelle le dispositif d'entraînement comprend un entraînement (41) couplé au bras de levage (39) et conçu pour faire pivoter le bras de levage (39) entre la première position finale et la seconde position finale sur l'élément de cadre (19).

5. Machine de nettoyage de sols (1) selon la revendication 4, dans laquelle l'entraînement est réalisé sous la forme d'un entraînement linéaire (41) avec un boîtier (42) et un élément de sortie (35) qui peut être déplacé par un moteur par rapport au boîtier (42) le long un axe de mouvement,
dans laquelle le bras de levage (39) est relié à l'un parmi le boîtier (42) et l'élément de sortie (35) à une distance de l'axe de pivotement autour duquel il est relié de manière pivotante à l'élément de cadre (19) et
dans laquelle l'élément de cadre (19) est relié à l'autre parmi le boîtier (42) et l'élément de sortie (35).

6. Machine de nettoyage de sols (1) selon l'une des revendications 1 à 5, dans laquelle le mouvement du porte-balai latéral (13, 13a) dans le plan de pivotement (A) à l'écart de l'élément de cadre (19) est limité par une butée, dont la position est réglable.

7. Machine de nettoyage de sols (1) selon la revendication 6, dans laquelle une languette (43a) s'étendant vers le second bras de liaison avec une surface de contact s'étendant transversalement au second bras de liaison (23, 23a) est disposée sur le premier bras de liaison (21, 21a),
dans laquelle sur le second bras de liaison (23, 23a) est disposé un élément de butée (45a) réglable le long du second bras de liaison (23, 23a) qui présente une surface de butée faisant face à la surface de contact.

8. Machine de nettoyage de sols (1) selon la revendication 7, dans laquelle l'élément de butée (45a) est maintenu sur le second bras de liaison (23, 23a) de manière non rotative et mobile le long de l'axe longitudinal,
dans laquelle est prévue une broche filetée (47a) qui s'étend le long de l'axe longitudinal du second bras de liaison (23, 23a) et est maintenue rotative et immobile sur celui-ci, et
dans laquelle l'élément de butée (45a) est en prise filetée avec la broche filetée (47a).

9. Machine de nettoyage de sols (1) selon l'une des revendications 1 à 8, dans laquelle est prévu un agencement de roues avant (7) et un agencement de roues arrière (11),
dans laquelle un dispositif de nettoyage (9) destiné à venir en prise avec une surface de sol (2) à nettoyer est agencé entre l'ensemble de roues avant (7) et l'ensemble de roues arrière (11) et
dans laquelle l'agencement de balais latéraux (3) est prévu entre le dispositif de nettoyage (11) et l'ensemble de roues avant (7).
